# EUROPÄISCHE PATENTSCHRIFT

(11) **EP 0 842 387 B1**
(45) Veröffentlichungstag und Bekanntmachung des Hinweises auf die Patenterteilung: **19.04.2000**
(21) Anmeldenummer: 96930952.5
(22) Anmeldetag: 24.07.1996
(51) Int. Cl.: F27B 9/16, F27D 3/00, B65G 69/04

(54) **VERFAHREN UND VORRICHTUNG ZUR EINGABE VON SCHÜTTGUT IN EINEN DREHHERDOFEN**
METHOD AND DEVICE FOR INTRODUCING BULK MATERIAL INTO A ROTARY-HEARTH FURNACE
PROCEDE ET DISPOSITIF PERMETTANT D'INTRODUIRE DES PRODUITS EN VRAC DANS UN FOUR A SOLE TOURNANTE

(30) Priorität: 01.08.1995 DE 19529925
(43) Veröffentlichungstag der Anmeldung: 20.05.1998
(73) Patentinhaber: SMS Demag AG, 40237 Düsseldorf (DE)
(72) Erfinder: POHL, Ulrich, 45470 Mülheim (DE); CEPIN, Hermann, 47057 Duisburg (DE); SCHMIEDEN, Hartmut, 47661 Issum (DE); HERRE, Gerd, 46119 Oberhausen (DE)
(74) Vertreter: Henze, Lothar, Dipl.-Ing.
(86) Internationale Anmeldenummer: DE9601442
(87) Internationale Veröffentlichungsnummer: WO9705439

(56) Entgegenhaltungen:
- EP-A- 0 225 074
- US-A- 3 342 467
- US-A- 3 929 219
- US-A- 4 452 153

## Beschreibung

Die Erfindung betrifft ein Verfahren zur Eingabe von Schüttgut auf ein Band eines Drehherdofens, der Hauben besitzt, die einen Ring bildend das Band abdecken, sowie eine entsprechende Einrichtung hierzu.

Aus der US-A-4452153 ist ein Herdofen bekannt, bei dem das Schüttgut durch mehrere über die Breite des Herdbandes verteilte Zuführeinrichtungen mit unterschiedlichen Mengen so zugeführt wird, daß eine gleichmäßige Schichtdicke entsteht. Zusätzlich wird das Gut durch eine konische Walze geglättet.

Bei Öfen dieser Bauart wird eine gleichmäßige Temperatur in der Ofenkammer bei geringst möglichem Energieverbrauch gefordert. Der Entnahmeeinrichtung und insbesondere der Beschickungseinrichtung kommt hier eine besondere Bedeutung zu. So ist aus DE 33 12 467 C2 ein Ofen zum Erwärmen von Wärmgut mit Fördervorrichtung zum Aufgeben und Entnehmen des Wärmgutes im Bereich der Türöffnung bekannt, bei dem eine Vielzahl von Greifeinrichtungen vorgesehen sind, die das zu erwärmende Gut von der Fördereinrichtung durch die Ofenöffnungen den Inhalt des Ofens angeordneten Herdauflage zuführen oder diese entnehmen können. Der hieraus bekannte Ofen ist ein sogenannter Herdwagendurchschubofen, bei dem das Gut also nicht auf einer Kreisbahn befördert wird.

Aus EP 0 058 736 B1 ist ein Drehherdofen mit einer Heizeinrichtung zur Erzeugung einer heißen Zone, mit einer eine Einbringstation bildende Einrichtung, über die Teile in den Ofen einbringbar sind.

Mit beiden Vorrichtungen besteht nicht die Möglichkeit, Schüttgüter auf das Ofenband zu bringen. Eine solche Vorrichtung ist aus EP 0 259 510 B1 bekannt. Hier kommt eine Schnecke zum Einsatz, die aber für den Materialaustrag eingesetzt wird.

Die Eingabe des Schüttgutes wird auch hier, wie allgemein üblich, durch Förderbänder oder Schurren durchgeführt. Im vorliegenden Fall wird das Material über einen (nicht weiter dargestellten) Deckel auf das Herdband aufgegeben.

Die Erfindung hat sich das Ziel gesetzt, ein Verfahren und eine entsprechende Vorrichtung zu schaffen, das Band eines Drehherdofens mit im Vergleich zur Bandbreite sehr geringer Schichtdicke sicher und schonend mit Schüttgut zu belegen.

Die Erfindung erreicht dieses Ziel durch die kennzeichnenden Merkmale des Verfahrensanspruches 1 und des Vorrichtungsanspruches 5. Die übrigen Ansprüche enthalten vorteilhafte Weiterbildungen der Erfindung.

Erfindungsgemäß wird die Einbringeinrichtung in der Weise aufgebaut, daß die Materialzuführung in verschiedene Stufen aufgegliedert wird. Die einzelnen Stufen lassen sich leicht überwachen und der einzelne Stufenübergang ist dabei sicher steuerbar.

In einer ersten Stufe wird das Material mit konstanter Menge gleichmäßig zugeführt. Zum Einsatz kommt hier beispielsweise ein verfahrbares Förderband, dessen Abwurfmenge überwacht wird und dessen Abwurfposition einstellbar ist. Die Position der Übergabestelle wird so gesteuert, daß auf einer weiteren Fördereinrichtung (Stufe 2) sich eine Materialschicht einstellt, deren Höhe von den baulichen Gegebenheiten des Drehherdofens und hier der Größe des Ofenbandes abhängt. Hier wird berücksichtigt, daß die einzelnen Bandpositionen in Abhängigkeit ihres Abstands zum Drehherdmittelpunkt unterschiedliche Fördergeschwindigkeiten aufweisen. Die Schichthöhe auf dieser Fördereinrichtung ist also am höchsten an der Außenseite des Ofenbandes, die am weitesten vom Ofenmittelpunkt entfernt ist. Insgesamt hat die Schichthöhe eine Querschnittsfläche die ein Viereck darstellt, das sich zur Ofenmitte hin konisch verjüngt.

Die exakte Oberflächenform wird durch eine Glätteinrichtung eingestellt. Diese Fördereinrichtung wird mit einer vorgebbaren Geschwindigkeit betrieben. Durch die Glätteinrichtung und die konstante Geschwindigkeit ist eine Fördermenge fest einstellbar, die unmittelbar von ihrer Position der Querschnittsfläche am Abwurf relativ zum Abstand zum Ofenmittelpunkt festliegt.

Von dem o.g. Fördermittel wird als dritte Stufe das Material an der Abwurfstelle auf das Herdband schonend abgeworfen. Die Relativgeschwindigkeit des Herdbandes zur Geschwindigkeit des Fördermittels bestimmt nunmehr die Schichthöhe, und zwar konstant über die volle Breite des Ofenbandes.

Durch das einfache Einhalten der konischen Querschnittsfläche des Schüttgutes auf dem Förderband läßt sich durch die ausschließliche Abhängigkeit der Geschwindigkeiten des Ofenbandes und des Förderbandes die Schichthöhe besonders gering und mit hoher Sicherheit konstant einstellen.

So werden in der Praxis schichthöhen von nur 30 mm auf dem Förderband verlangt bei einer Ofenbandbreite von bis zu 7 m. Diese hohen Genauigkeiten werden durch die erfindungsgemäße Vorrichtung erreicht, wobei Schichthöhen auf dem Förderband von 200 bis 400 mm vorgesehen sind. Die erfindungsgemäße Vorrichtung ist in besonderer Weise für grobkörnige Schüttgüter geeignet.

Anstelle eines verfahrbaren Endlosbandes kann als Erstmaterialzufuhr auch ein schwenkbares Band zum Einsatz kommen.

Als Fördereinheit wird in vorteilhafter Weise ein Endlosband eingesetzt. Dieses kann unmittelbar an seinen Rändern eine kantenförmige Erhöhung aufweisen oder es wird unabhängig vom Förderband eine Seitenleiste vorgesehen. Mit dieser seitlichen Begrenzung läßt sich exakt in gewünschter Höhe das Schüttgut auf dem Förderband einstellen.

In Abhängigkeit von der Materialqualität läßt sich auch in schonender Weise das Schüttgut durch eine Schwingrinne fördern, die seitlich eine feste Leiste besitzt. Die Schwingfrequenz ist dabei so eingestellt, daß die konische Querschnittsfläche eingehalten wird.

Ein Beispiel der Materialverteilung auf dem Ofenband wird im folgenden Beispiel verdeutlicht:
Wird beispielsweise ein Ofenband von einer Breite zwischen 6 und 7 m für einen Drehherdofen mit einem Durchmesser von rund 35 m in insgesamt 6 Segmente eines Ausschnittes, etwa eines Kreissegmentes von rund 3 ° genommen, so zeigt sich, daß bei einer Belegung des sechsten und äußeren Segmentes ein Schüttgewicht von rund 36 kg, und im inneren Segment ein Gesamtgewicht von nur rund 25 kg, entsprechend rund 70 %, erforderlich ist.

Ein Beispiel der Erfindung ist in der beiliegenden Zeichnung dargelegt. Dabei zeigen:
- Figur 1: Eine Gesamtsicht des Drehherdofens.
- Figur 2: Das Schema der Eingabevorrichtung.

Figur 1 zeigt einen Drehherdofen 11 mit einem Mittelpunkt M, dessen Materialförderband 13 von Hauben 14 abgedeckt ist.

Für die Eingabevorrichtung ist ein Haubenausschnitt 12 vorgesehen.

In der Figur 2 ist ein Ausschnitt des Herdbandes 13 dargestellt, das mit der Geschindigkeit v_{D} bewegt wird. Das Herdband 13 ist mit Schüttgut in der Höhe h_{D} belegt.

Oberhalb des Herdbandes 13 ist ein Endlosband 21 angeordnet, das mit Material belegt ist, das an der zur Mitte des Drehherdofens weisenden Seite eine Höhe von h_{iF}, in der Mitte h_{mF} und im äußeren Bereich die Höhe h_{aF} aufweist. Das Endlosband 21 wird mit der Geschwindigkeit v_{F} bewegt.

Die Oberfläche des Materials wird unter einer Glättwalze 31 durchgeführt. Unterhalb der Unterseite der Glättwalze 31 in den Randbereichen des Endlosbandes 21 sind Begrenzungen in Form von Begrenzungsleisten 24 vorgesehen.
An der Glättwalze 31 sind - über deren axiale Länge verteilt - Flügel 32 angeordnet, die für eine Verteilung des Materials auf dem Endlosband 21 sorgen.

In Förderrichtung des Endlosbandes 21 vor der Glättwalze 31 und oberhalb dieses Endlosbandes 21 ist ein Förderband 41 vorgesehen, das einen Antrieb 42 besitzt. Wie mit den Pfeilen angedeutet, kann das Förderband vor-und zurück bewegt werden. Außerdem kann das Förderband 41 um eine außerhalb des Drehherdofens liegende Achse geschwenkt werden.Dies ist in der Figur ebenfalls durch einen Doppelpfeil dargestellt.Dieses Verschwenken dient zur Verbesserung der Materialzuführung auf das Endlosband, insbesondere zur Erreichung der unterschiedlichen Schütthöhe.

### Positionsliste

### Aufwärmeinrichtung

- 11: Drehherdofen
- 12: Haubenausschnitt
- 13: Herdband
- 14: Haube
- 20: Fördereinrichtung
- 21: Endlosband
- 22: Materialabwurfkante
- 24: Begrenzungsleiste
- 30: Glätteinrichtung
- 31: Glättwalze
- 32: Flügel
- 40: Materialzuführmittel
- 41: Verfahrbares Förderband
- 42: Verfahrantrieb
- M: Mitte Drehherd
- α: Winkel Glättvorrichtung
- v: Geschwindigkeit
- h: Schütthöhe

### Index:

- F: Fördereinrichtung
- D: Drehherdband
- a: Außen
- m: Mitte
- i: Innen

## Patentansprüche

1. Verfahren zur Eingabe von Schüttgut auf ein Band eines Drehherdofens, der Hauben besitzt, die einen Ring bildend das Herdband abdecken, mit folgenden Schritten:
a) Das Schüttgut wird auf eine Fördereinrichtung (20) mit einer proportional zum Abstand zum Drehherdzentrum abhängigen Schichtdicke derart aufgebracht, daß die Querschnittsfläche sich konisch zur Ofenmitte verjüngt.
b) Die Transportgeschwindigkeit der Fördereinrichtung (20) wird auf einen Wert mindestens dreimal so hoch wie die des Herdbandes (13) eingestellt.
c) Die Oberfläche des auf der Fördereinrichtung (20) befindlichen Schüttgutes wird geglättet.
d) Das Schüttgut wird mit konstanter Schichthöhe (4) über die gesamte Breite des Herdbandes (13) auf diesem abgelegt.

2. Verfahren nach Anspruch 1,
dadurch gekennzeichnet,
daß das Schüttgut in Linien in einer von der Schichthöhe auf der Fördereinrichtung (20) abhängigen Form auf dieser aufgebracht wird.

3. Verfahren nach Anspruch 1,
dadurch gekennzeichnet,
daß zur Glättung der Oberfläche die Berge des Schüttgutes in die Täler geschoben werden.

4. Verfahren nach Anspruch 1,
dadurch gekennzeichnet,
daß zur Glättung der Oberfläche des Schüttgutes diese in Schwingung versetzt wird, z. B. durch Rütteln.

5. Einrichtung zur Eingabe von Schüttgut auf das Band eines Drehherdofens, der Hauben besitzt, die einen Ring bildend das Herdband abdecken, zur Durchführung des Verfahrens nach Anspruch 1,
wobei,
- an der Eingabestelle des Drehherdofens der aus Hauben (14) gebildete Ring einen Ausschnitt (12) besitzt.
- oberhalb des Herdbandes (13) eine Fördereinrichtung (20) für das Schüttgut vorgesehen ist, deren Materialabwurfkante (22) senkrecht zur Bewegungsrichtung des Herdbandes (13) angeordnet ist und deren Fördergeschwindigkeit (v_{F}) relativ zu der des Herdbandes (v_{D}) reziproportional zu den Schichthöhen (h_{F} bzw. h_{D}) einstellbar ist,
- im Bereich der Materialabwurfkante (22) der Fördereinrichtung (20) eine einen konstanten Querschnitt aufweisende Vorrichtung (30) zur Glättung der Oberfläche des Schüttgutes vorgesehen ist, die in einem Winkel (α) zur Drehherdmitte (M) oberhalb der Fördereinrichtung (20) angeordnet ist und
- in Förderrichtung vor der Glätteinrichtung (30) Mittel (40) vorgesehen sind, mit denen das Schüttgut in einer sich konisch zur Ofenmitte verjüngenden Querschnittsfläche aufbringbar ist.

6. Einrichtung nach Anspruch 5,
dadurch gekennzeichnet,
daß die Fördereinrichtung (20) ein Endlosband (21) ist, bei dem im Bereich seiner Kanten eine Begrenzung (24) vorgesehen ist mit einer der Schüttguthöhe (h_{F}) entsprechenden Höhe.

7. Einrichtung nach Anspruch 5,
dadurch gekennzeichnet,
daß die Fördereinrichtung (20) eine Schwingrinne ist, die im Kantenbereich Begrenzungsleisten (24) mit einer der Schüttguthöhe (h_{F}) entsprechenden Höhe aufweist.

8. Einrichtung nach Anspruch 5,
dadurch gekennzeichnet,
daß die Glätteinrichtung (30) eine parallel zur Materialabwurfkante (12) angeordnete Walze (31) ist, die entgegen der Förderrichtung des Schüttgutes antreibbar ist.

9. Einrichtung nach Anspruch 8,
dadurch gekennzeichnet,
daß die Glättwalze (31) am Außenumfang elastische Flügel (32) besitzt.

10. Einrichtung nach Anspruch 8,
dadurch gekennzeichnet,
daß die Glätteinrichtung (30) eine parallel zur Materialabwurfkante (22) angeordnete Leiste ist.

11. Einrichtung nach Anspruch 5,
dadurch gekennzeichnet,
daß das Materialzufuhrmittel (40) ein verfahrbares Förderband (41) ist, das mit einem Verfahrantrieb (42) versehen ist, dessen Position und Geschwindigkeit einstellbar ist.

12. Einrichtung nach Anspruch 5,
dadurch gekennzeichnet,
daß das Materialzufuhrmittel (40) ein schwenkbares Förderband, das mit einem Schwenkantrieb versehen ist, dessen Schwenkwinkel und Schwenkgeschwindigkeit einstellbar ist.

## Claims

1. A process for introducing bulk material onto a belt of a rotary hearth furnace which has hoods which cover the hearth belt, forming a ring, comprising the following steps:
a) the bulk material is placed on a conveying means (20) with a layer thickness proportionally dependent on the distance from the centre of the rotary hearth, such that the cross-sectional surface tapers conically towards the centre of the furnace,
b) the speed of transport of the conveying means (20) is set to a value at least three times as high as that of the hearth belt (13),
c) the surface of the bulk material located on the conveying means (20) is smoothed,
d) the bulk material is laid on the hearth belt (13) at a constant layer height (h) over the entire width thereof.

2. A process according to Claim 1, characterised in that the bulk material is applied to the conveying means (20) in lines in a form dependent on the layer height thereon.

3. A process according to Claim 1, characterised in that for smoothing the surface the peaks of the bulk material are pushed into the valleys.

4. A process according to Claim 1, characterised in that for smoothing the surface of the bulk material it is caused to oscillate, i.e. by shaking.

5. An apparatus for introducing bulk material onto the belt of a rotary hearth furnace which has hoods which cover the hearth belt, forming a ring, for performing the process according to Claim 1, wherein
- at the feed point for the rotary hearth furnace the ring formed of hoods (14) has a cutout (12),
- above the hearth belt (13) a conveying means (20) for the bulk material is provided, the material discharge edge (22) of which is arranged at right-angles to the direction of movement of the hearth belt (13) and the conveying speed (v_{F}) of which relative to that of the hearth belt (v_{D}) is adjustable reciprocally proportionally to the layer heights (h_{F} or h_{D}),
- in the region of the material discharge edge (22) of the conveying means (20) a device (30) of constant cross-section for smoothing the surface of the bulk material is provided, which is arranged at an angle (α) to the centre of the rotary hearth (M) above the conveying means (20), and
- in the direction of conveyance before the smoothing means (30) means (40) are provided with which the bulk material can be applied in a cross-sectional surface tapering conically towards the centre of the furnace.

6. An apparatus according to Claim 5, characterised in that the conveying means (20) is an endless belt (21) in which, in the region of its edges, a delimitation means (24) is provided with a height corresponding to the height (h_{F}) of the bulk material.

7. An apparatus according to Claim 5, characterised in that the conveying means (20) is a vibrating conveyor which has in its edge region delimiting bars (24) with a height corresponding to the height (h_{F}) of the bulk material.

8. An apparatus according to Claim 5, characterised in that the smoothing means (30) is a roller (31) arranged parallel to the material discharge edge (12) which can be driven counter to the direction of conveyance of the bulk material.

9. An apparatus according to Claim 8, characterised in that the smoothing roll (31) has elastic wings (32) on its outer periphery.

10. An apparatus according to Claim 8, characterised in that the smoothing means (30) is a bar arranged parallel to the material discharge edge (22).

11. An apparatus according to Claim 5, characterised in that the material supply means (40) is a displaceable conveyor belt (41) which is provided with a displacement drive (42), the position and speed of which is adjustable.

12. An apparatus according to Claim 5, characterised in that the material supply means (40) is a pivotable conveyor belt which is provided with a pivoting drive, the pivot angle and pivoting speed of which are adjustable.

## Revendications

1. Procédé pour introduire des produits en vrac sur une bande d'un four à sole tournante, qui possède des capots qui recouvrent la bande de sole en formant une couronne, comportant les étapes suivantes :
a) les produits en vrac sont disposés sur un dispositif de transport (20) avec une épaisseur de couche dépendant de façon proportionnelle de la distance par rapport au centre de la sole tournante, de sorte que la surface de section transversale diminue de façon conique vers le centre du four,
b) la vitesse de transport du dispositif de transport (20) est réglée à une valeur au moins triple par rapport à celle de la bande de sole (13),
c) la surface des produits en vrac se trouvant sur le dispositif de transport (20) est lissée,
d) les produits en vrac sont déposés, avec une hauteur de couche constante (4), sur toute la largeur de la bande de sole (13) sur celle-ci.

2. Procédé selon la revendication 1,
caractérisé en ce que les produits en vrac sont disposés en lignes sous une forme dépendant de la hauteur de couche sur le dispositif de transport (20) sur celui-ci.

3. Procédé selon la revendication 1,
caractérisé en ce que, pour le lissage de la surface, les remblais des produits en vrac sont poussés dans les creux.

4. Procédé selon la revendication 1,
caractérisé en ce que, pour lisser la surface des produits en vrac, ceux-ci sont soumis à des vibrations, par exemple par des secousses.

5. Dispositif pour introduire des produits en vrac sur la bande d'un four à sole tournante, qui possède des capots qui recouvrent la bande de sole en formant une couronne, pour la mise en oeuvre du procédé selon la revendication 1, dans lequel :
- au point d'introduction du four à sole tournante, la couronne formée de capots (14) présente une découpe (12),
- au-dessus de la bande de sole (13), il est prévu un dispositif de transport (20) pour les produits en vrac, dont le bord d'éjection de matière (22) est agencé perpendiculairement à la direction de déplacement de la bande de sole (13) et dont la vitesse de transport (v_{F}) peut être réglée par rapport à celle de la bande de sole (v_{D}) de façon inversement proportionnelle aux hauteurs de couche (h_{F} ou h_{D}),
- dans la zone du bord d'éjection de matière (22) du dispositif de transport (20), il est prévu un dispositif présentant une section transversale constante (30) pour le lissage de la surface des produits en vrac, qui est agencé sous un angle (α) par rapport au centre de la sole tournante (M) au-dessus du dispositif de transport (20), et
- dans la direction de transport avant le dispositif de lissage (30), sont prévus des moyens (40) grâce auxquels les produits en vrac peuvent être disposés en ayant une surface de section transversale diminuant de façon conique vers le centre du four.

6. Dispositif selon la revendication 5,
caractérisé en ce que le dispositif de transport (20) est une bande sans fin (21) pour laquelle il est prévu, dans la zone de ses bords, une limitation (24) ayant une hauteur correspondant à la hauteur (h_{F}) des produits en vrac.

7. Dispositif selon la revendication 5,
caractérisé en ce que le dispositif de transport (20) est un couloir vibrant qui, dans la zone des bords, présente des barrettes de limitation (24) ayant une hauteur correspondant à la hauteur (h_{F}) des produits en vrac.

8. Dispositif selon la revendication 5,
caractérisé en ce que le dispositif de lissage (30) est un rouleau (31) agencé parallèlement au bord d'éjection de matière (12), qui peut être entraîné à l'encontre de la direction de transport des produits en vrac.

9. Dispositif selon la revendication 8,
caractérisé en ce que le rouleau de lissage (31) présente, à la périphérie externe, des ailettes élastiques (32).

10. Dispositif selon la revendication 8,
caractérisé en ce que le dispositif de lissage (30) est une barrette agencée parallèlement au bord d'éjection de matière (22).

11. Dispositif selon la revendication 5,
caractérisé en ce que les moyens d'amenée de matière (40) sont une bande de transport déplaçable (41) qui est munie d'un entraînement en déplacement (42) dont la position et la vitesse sont réglables.

12. Dispositif selon la revendication 5,
caractérisé en ce que les moyens d'amenée de matière (40) sont une bande de transport pouvant pivoter qui est munie d'un entraînement en pivotement dont l'angle de pivotement et la vitesse de pivotement sont réglables.
